# EUROPÄISCHE PATENTSCHRIFT

(11) **EP 2 261 140 B1**
(45) Veröffentlichungstag und Bekanntmachung des Hinweises auf die Patenterteilung: **01.10.2014**
(21) Anmeldenummer: 10006058.1
(22) Anmeldetag: 11.06.2010
(51) Int. Cl.: B65D 83/16, B65D 83/20, B65D 83/28, B65D 83/40, B65D 83/48, B65D 83/14

(54) **Sprühkappe für einen mit einem Abgabeventil versehenen Druckbehälter**
Spray cap for a pressurised container with a dispensing valve
Bouchon atomiseur pour un récipient sous pression pourvu d'une valve de distribution

(30) Priorität: 11.06.2009 DE 102009025963; 15.06.2009 DE 102009025973
(43) Veröffentlichungstag der Anmeldung: 15.12.2010
(73) Patentinhaber: Lindal Dispenser GmbH, 23923 Schönberg (DE)
(72) Erfinder: Campbell, Patrick, 23843 Bad Oldesloe (DE); Oeser, Felix, 23923 Schönberg (DE)
(74) Vertreter: Vièl, Christof

(56) Entgegenhaltungen:
- EP-A2- 0 321 991
- WO-A1-2009/025697
- DE-T2- 69 604 456
- US-A- 3 739 941
- US-A- 5 139 180

## Beschreibung

Die Erfindung betrifft eine Sprühkappe für einen mit einem Abgabeventil versehenen Druckbehälter, wobei die Sprühkappe einen Kappenkörper aufweist, in dessen Inneren ein Austrittskanal angeordnet ist, dessen eines Ende mit Betätigungsmitteln zum Betätigen des Abgabeventils versehen ist und wobei Mittel zum Bewegen des Austrittskanals in Richtung auf das Abgabeventil vorgesehen sind, um das Abgabeventil über die Betätigungsmittel zu betätigen, wobei die Mittel zum Bewegen des Austrittskanals mindestens eine um eine senkrecht zur Achse des Abgabeventils angeordnete Achse schwenkbare Nocke und mindestens eine im wesentlichen radial an der Außenwand des Austrittskanals angeordnete Druckfläche aufweisen, auf der die Nocke unter Druckausübung abrollt, wenn sie zum Inneren des Kappenkörpers hin verschwenkt wird, wobei mindestens ein Betätigungsknopf an der Seitenfläche des Kappenkörpers vorgesehen ist, um die Nocke zu verschwenken.

Eine derartige Sprühkappe ist aus der US 3,739,941 A bekannt.

Die DE 696 04 456 T2 beschreibt eine Steuervorrichtung mit Seitendrucktasten zur Abgabe eines Produkts aus einem Behälter, wobei ein auf die Seitendrucktasten ausgeübter Druck eine axiale Verschiebung des Ansatzstücks aus einer Verschlußstellung in eine Öffnungsstellung bewirkt.

Aus der EP 0 321 991 A2 ist eine ergonomische Aerosoldose bekannt, wobei der Sprühkopf an seinem der Abschlußwandung zugewandten Endbereich eine von der Abschlußwandung weggerichtete Anlagefläche aufweist, mit welcher ein im Bereich der Abschlußwandung bewegbares Auslöselement, welches den Sprühkopf umgreift, in Anlage bringbar ist.

Die US 5,139,180 A beschreibt eine Sprühkappe mit axial angeordneten Betätigungsmitteln, die durch seitlichen Druck ausgelöst werden.

Aus der DE 20 2005 020 446 U1 ist eine Sprühkappe bekannt, bei der in dem Austrittskanal ein Dichtelement angeordnet ist, das den Kolbensitz bildet und die ein Kolbenelement aufweist, welches einen mit einem Kolbensitz zusammenwirkenden Kolbenkopf und mindestens ein elastisches Federbein aufweist, welches in einem sich erweiternden Kanalabschnitt des Austrittskanals angeordnet ist, wobei der Kolbenkopf gegen den Kolbensitz vorgespannt ist und durch das austretende Medium aus dem Kolbensitz gedrückt wird. Bei dieser Sprühkappe wird durch Druckausübung auf den oberen Teil der Sprühkappe das Ausgabeventil, welches an einer der Seitenflächen des Betätigungskörpers angeordnet ist, geöffnet. Bei derartigen Sprühkappen schließen die beiden Abschnitte des Austrittskanals einen rechten Winkel ein.

Der vorliegenden Erfindung liegt die Aufgabe zugrunde, eine Sprühkappe zu schaffen, die leichter handhabbar ist.

Diese Aufgabe wird erfindungsgemäß dadurch gelöst, daß der Austrittskanal über mindestens ein Federelement an einem Befestigungsring befestigt ist, wobei das Federelement vorgesehen ist, um den Austrittskanal in seine Ausgangsstellung zurückzuführen, wenn kein Druck auf die Druckfläche ausgeübt wird.

Diese Sprühkappe kann durch senkrecht zum Abgabeventil ausgeübten Druck betätigt werden. Dies ermöglicht es, den Daumen einerseits und den Zeigefinger andererseits des Druckbehälters anzuordnen und durch zangenförmiges Zusammendrücken beider das Abgabeventil zu betätigen. Dies ist in ergonomischer Hinsicht besser als in vertikaler Richtung das Abgabeventil mit dem Zeigefinger zu betätigen, während die anderen Finger den Druckbehälter halten. Das Abrollen der Nocke unter Druckausübung auf die Druckfläche ermöglicht ein präzises Dosieren der Produktabgabemenge.

Durch das Federelement wird erreicht, daß der Austrittskanal in seine Ausgangsstellung zurückkehrt, wenn kein Druck auf den Betätigungsknopf mehr ausgeübt wird.

Der Befestigungsring wird hierzu an dem Druckbehälter befestigt, beispielsweise durch Einrasten, und der Kappenkörper wird wiederum mit dem Befestigungsring verbunden, beispielsweise durch Einrasten. Der Austrittskanal wird über das Federelement, das beispielsweise mit der Druckfläche des Austrittskanals verbunden ist, mit dem Befestigungsring verbunden.

Eine Weiterbildung der Erfindung besteht darin, daß jede Nocke zwei im wesentlichen parallel zueinander angeordnete Platten aufweist, die diesseits und jenseits des Austrittskanals angeordnet sind.

Auf diese Weise wird der Druck symmetrisch zum Austrittskanal verteilt, was die Gefahr einer Blockade vermindert.

Es ist zur Erfindung gehörig, daß die Druckfläche den Austrittskanal plattformartig umgibt, wobei der senkrecht zu der Drehachse der Nocke angeordnete Bereich, auf den die Nocke Druck ausüben kann, zum Druckbehälter hin gewölbt ausgebildet ist.

Auf diese Weise wird erreicht, daß die Nocken auf der Druckfläche besser abrollen können. Zudem wird durch die gewölbte Form eine höhere Stabilität der Druckfläche erzielt.

Es ist vorteilhaft, daß der Befestigungsring Lager zur schwenkbaren Lagerung der Nocken aufweist.

In diese Lager greifen beispielsweise Zapfen der Nocken ein, so daß die Nocken verschwenkt werden können.

Bei einer Ausgestaltung der Erfindung ist vorgesehen, daß die Betätigungsmittel zum Betätigen des Abgabeventils als ein sich erweiterndes Ende des Austrittskanals ausgebildet sind, das ein hervorstehendes Endstück des Abgabeventils umschließt.

Auf diese Weise kann der Austrittskanal mit einem Abgabeventil verbunden werden, das ein hervorstehendes ("männliches") Endstück aufweist.

Eine alternative Ausgestaltung besteht darin, daß die Betätigungsmittel zum Betätigen des Abgabeventils als ein zylindrisches Endstück des Austrittskanals ausgebildet sind, das in ein zurücktretendes Endstück des Abgabeventils eingreift.

Diese Ausgestaltung ermöglicht den Anschluß des Austrittskanals an ein zurücktretendes ("weibliches") Endstück.

Ebenfalls liegt es im Rahmen der Erfindung, daß eine abnehmbare Schutzkappe vorgesehen ist, die auf den Druckbehälter, den Befestigungsring oder den Kappenkörper aufsteckbar ist, um die Ausgangsöffnung des Austrittskanals und den Betätigungsknopf bzw. die Betätigungsknöpfe abzudecken.

Diese Schutzkappe stellt sicher, daß es zu keiner unbeabsichtigten Betätigung des Abgabeventils kommt, beispielsweise während des Transportes des Druckbehälters.

Schließlich ist zur Erfindung gehörig, daß die Schutzkappe einen Pfropfen zur Abdeckung des Austrittskanals aufweist.

Nachfolgend wird ein Ausführungsbeispiel der Erfindung anhand von Zeichnungen näher erläutert.

Es zeigen
- Fig. 1a und 1b: geschnittene Darstellungen der erfindungsgemäßen Sprühkappe im unbetätigten und im betätigten Zustand,
- Fig. 2: eine perspektivische Darstellung einer Nocke einer erfindungsgemäßen Sprühkappe mit einem Betätigungsknopf,
- Fig. 3a, 3b und 3c: eine perspektivische Darstellung sowie zwei um 90° zueinander gedrehte Ansichten des Befestigungsrings, des Federelementes, der Druckfläche, des Austrittskanals sowie der Lager für die Nocken der erfindungsgemäßen Sprühkappe,
- Fig. 4a und 4b: gegenüber Fig. 3b um Nocken und Betätigungsknöpfe ergänzte Darstellungen im unbetätigten und im betätigten Zustand,
- Fig. 5a und 5b: gegenüber Fig. 3c um Nocken und Betätigungsknöpfe ergänzte Darstellungen im unbetätigten und im betätigten Zustand,
- Fig. 6a und 6b: perspektivische Darstellungen der erfindungsgemäßen Sprühkappe im unbetätigten und im betätigten Zustand,
- Fig. 7a und 7b: Draufsichten auf die erfindungsgemäße Sprühkappe im unbetätigten und im betätigten Zustand,
- Fig. 8a und 8b: eine perspektivische Darstellung und eine Draufsicht auf den Kappenkörper der erfindungsgemäßen Sprühkappe und
- Fig. 9a bis 9f: verschiedene Ausgestaltungen einer erfindungsgemäßen Sprühkappe.

Wie aus den Fig. 1a und 1b ersichtlich, wird die Sprühkappe 1 mit einem Druckbehälter 2, der ein unter Druck stehendes Fluid enthält, verbunden. Der Druckbehälter 2 weist ein Abgabeventil 3 auf, das, wenn es eingedrückt wird, das Fluid abgibt.

Die Sprühkappe 1 weist einen Kappenkörper 4 auf, in dessen Inneren ein Austrittskanal 5 angeordnet ist, der im vorliegenden Fall in der Längsachse des Druckbehälters 2 angeordnet ist. Das untere Ende des Austrittskanals 5 ist mit Betätigungsmitteln 6 zum Betätigen des Abgabeventils 3 versehen und das freie obere Ende ragt im unbetätigten Zustand der Sprühkappe 1 leicht über die Oberseite des Kappenkörpers 4 hinaus und schließt im betätigten Zustand in etwa mit dieser ab.

Weiterhin sind Mittel zum Bewegen des Austrittskanals 5 in Richtung auf das Abgabeventil 3 vorgesehen, die dazu dienen, das Abgabeventil 3 zu betätigen. Diese Mittel zum Bewegen des Austrittskanals 5 sind als um eine senkrecht zur Achse des Abgabeventils 3 schwenkbare Nocken 7 und im wesentlichen radial an der Außenwand des Austrittskanals angeordnete Druckflächen 8 ausgebildet, auf die die Nocken 7 Druck ausüben, wenn sie zum Inneren des Kappenkörpers 4 hin verschwenkt werden.

Dieses Verschwenken der Nocken 7 wird über Betätigungsknöpfe 9 an der Seitenfläche des Kappenkörpers 4 eingeleitet, die Druck auf die Nocken 7 ausüben. Im vorliegenden Beispiel auch beide zusammen betätigt werden können, um über die Nocken 7 Druck auf die Druckflächen 8 auszuüben, wodurch der Austrittskanal 5 nach unten bewegt wird und das Ausgabeventil betätigt.

Wie in Fig. 2 dargestellt, weist jede Nocke 7 zwei im wesentlichen parallel zueinander angeordnete Platten 10 auf, die diesseits und jenseits des Austrittskanals 5 angeordnet werden, wobei die beiden Platten 10 im gezeigten Ausführungsbeispiel über ein Verbindungsteil 11 miteinander verbunden sind, was jedoch nicht der Fall sein muß. Die Platten 10 sind keilförmig ausgestaltet. Weiterhin sind Zapfen 12 zum Eingriff in ein Lager vorgesehen.

Der Betätigungsknopf 9 kann wie im gezeigten Ausführungsbeispiel mit den Nocken 7 verbunden sein, es ist aber auch möglich, daß der Betätigungsknopf 9 und die Nocke 7 getrennte Bauteile sind.

Die Fig. 3a, 3b und 3c zeigen, daß auf dem Druckbehälter 2 ein Befestigungsring 13 angeordnet ist, beispielsweise auf diesem eingerastet ist, an dem der Austrittskanal 5 über Federelemente 14, die als zickzackförmige Bänder ausgebildet und mit den Druckflächen 8 des Austrittkanals 5 verbunden sind, befestigt ist. Weiterhin weist der Befestigungsring 13 Lager 15 zur schwenkbaren Lagerung der Nocken 7 auf. In diese Lager 15 greifen die Zapfen 12 der Nocken 7 ein. Es ist bei der gezeigten Ausführungsform deutlich zu erkennen, daß die Druckfläche 8 den Austrittskanal 5 plattformartig umgibt, wobei der senkrecht zu der Drehachse der Nocken 7 angeordnete Bereich, auf den die Nocken 7 Druck ausüben, zum Druckbehälter 2 hin, also nach unten gewölbt ausgebildet ist, um das Abrollen der Nocken 7 zu erleichtern und die Druckfläche 8 rigider auszugestalten.

Die Fig. 4a und 4b, 5a und 5b sowie 6a und 6b zeigen darüber hinaus die Nocken 7 und die Betätigungsknöpfe 9, über die das Abgabeventil 3 betätigt wird. Es ist deutlich zu erkennen, daß diese Betätigungsknöpfe 9 in einer zum Austrittskanal 5 im wesentlichen senkrechten Richtung betätigt werden. Weiterhin ist ersichtlich, wie die Nocken 7 auf der plattformartig ausgebildeten Druckfläche 8 abrollen, wenn einer der Betätigungsknöpfe 9 oder beide Betätigungsknöpfe 9 betätigt werden und wie durch diese Druckausübung der Austrittskanal 5 zum Druckbehälter 2 hin nach unten bewegt wird, um das Abgabeventil 3 zu öffnen.

Aus den Draufsichten der Fig. 7a und 7b ist zu erkennen, daß der Austrittskanal 5 im gezeigten Ausführungsbeispiel zentral in Richtung der Längsachse der Sprühkappe 1 angeordnet ist und die Betätigungsknöpfe 9 sich an den Seitenflächen des Kappenkörpers 4 befinden. Es ist jedoch auch möglich, daß der Austrittskanal 5 abgewinkelt ausgestaltet ist, so daß das Fluid senkrecht zur Längsachse der Sprühkappe 1 austritt, also statt in vertikaler in horizontaler Richtung.

Die Fig. 8a und 8b zeigen den Kappenkörper 4, der Aussparungen für die Betätigungsknöpfe 8 aufweist. Diese Aussparungen können mit einem elastischen Material überzogen sein, welches im montierten Zustand die Betätigungsknöpfe 9 überdeckt und schützt.

Die Fig. 9a bis 9f zeigen eine Sprühkappe 1 mit einer abnehmbaren Schutzkappe 16, die dazu dient, den Austrittskanal 5 und die Betätigungsknöpfe 9 abzudecken. Wie aus diesen Figuren hervorgeht, kann sowohl der Austrittskanal 5 entsprechend dem abzugebenden Fluid unterschiedlich geformt sein und es können verschiedene Einsätze 17 im Austrittskanal 5 angeordnet sein, um das austretende Fluid zu konditionieren. Die Schutzkappe 16 kann einen Pfropfen 18 (Fig. 9f) zum Verschließen des Austrittskanals 5 aufweisen. Es ist weiterhin diesen Figuren zu entnehmen, daß die Betätigungsmittel 6 zum Betätigen des Abgabeventils 3 als ein sich erweiterndes Ende 20 des Austrittskanals 5 ausgebildet sein können, das ein hervorstehendes Endstück 21 eines Abgabeventils 3 umschließt (Fig. 9b, 9c, 9e, 9f) oder aber als ein zylindrisches Endstück 22 des Austrittskanals 5 ausgebildet sein können, das in ein zurücktretendes Endstück eines Abgabeventils 3 eingreift (Fig. 9a und 9d).

## Patentansprüche

1. Sprühkappe (1) für einen mit einem Abgabeventil (3) versehenen Druckbehälter (2), wobei die Sprühkappe (1) einen Kappenkörper (4) aufweist, in dessen Inneren ein Austrittskanal (5) angeordnet ist, dessen eines Ende mit Betätigungsmitteln (6) zum Betätigen des Abgabeventils (3) versehen ist und wobei Mittel (7, 8, 9) zum Bewegen des Austrittskanals (5) in Richtung auf das Abgabeventil (3) vorgesehen sind, um das Abgabeventil (3) über die Betätigungsmittel (6) zu betätigen, wobei die Mittel (7, 8, 9) zum Bewegen des Austrittskanals (5) mindestens eine um eine senkrecht zur Achse des Abgabeventils (3) angeordnete Achse schwenkbare Nocke (7) und mindestens eine im wesentlichen radial an der Außenwand des Austrittskanals (5) angeordnete Druckfläche (8) aufweisen, auf der die Nocke (7) unter Druckausübung abrollt, wenn sie zum Inneren des Kappenkörpers (4) hin verschwenkt wird, wobei mindestens ein Betätigungsknopf (9) an der Seitenfläche des Kappenkörpers (4) vorgesehen ist, um die Nocke (7) zu verschwenken, **dadurch gekennzeichnet, daß** der Austrittskanal (5)
über mindestens ein Federelement (14) an einem Befestigungsring (13) befestigt ist, welcher wiederum mit dem Kappenkörper (4) verbunden ist, wobei das Federelement (14) vorgesehen ist, um den Austrittskanal (5) in seine Ausgangsstellung zurückzuführen, wenn kein Druck auf die Druckfläche (8) ausgeübt wird.

2. Sprühkappe (1) gemäß Anspruch 1, **dadurch gekennzeichnet, daß** jede Nocke (7) zwei im wesentlichen parallel zueinander angeordnete Platten (10) aufweist, die diesseits und jenseits des Austrittskanals (5) angeordnet sind.

3. Sprühkappe (1) gemäß Anspruch 1, **dadurch gekennzeichnet, daß** die Druckfläche (8) den Austrittskanal (5) plattformartig umgibt, wobei der senkrecht zu der Drehachse der Nocke (7) angeordnete Bereich, auf den die Nocke (7) Druck ausüben kann, zum Druckbehälter (2) hin gewölbt ausgebildet ist.

4. Sprühkappe (1) gemäß Anspruch 1, **dadurch gekennzeichnet, daß** der Befestigungsring (13) Lager (15) zur schwenkbaren Lagerung der Nocken (7) aufweist.

5. Sprühkappe (1) gemäß Anspruch 1, **dadurch gekennzeichnet, daß** die Betätigungsmittel (6) zum Betätigen des Abgabeventils (3) als ein sich erweiterndes Ende (20) des Austrittskanals (5) ausgebildet sind, das ein hervorstehendes Endstück (21) des Abgabeventils (3) umschließt.

6. Sprühkappe (1) gemäß Anspruch 1, **dadurch gekennzeichnet, daß** die Betätigungsmittel (6) zum Betätigen des Abgabeventils (3) als ein zylindrisches Endstück (22) des Austrittskanals (5) ausgebildet sind, das in ein zurücktretendes Endstück eines Abgabeventils (3) eingreift.

7. Sprühkappe (1) gemäß einem der Ansprüche 1 bis 6, **dadurch gekennzeichnet, daß** eine abnehmbare Schutzkappe (16) vorgesehen ist, die auf den Druckbehälter (2), den Befestigungsring (13) oder auf den Kappenkörper (4) aufsteckbar ist, um den Austrittskanal (5) und den Betätigungsknopf (9) bzw. die Betätigungsknöpfe (9) abzudecken.

8. Sprühkappe (1) gemäß Anspruch 7, **dadurch gekennzeichnet, daß** die Schutzkappe (16) einen Propfen (18) zum Verschließen des Austrittskanals (5) aufweist.

## Claims

1. Spray cap (1) for a pressurized container (2) with a dispensing valve (3), said spray cap (1) featuring a cap body (4) the interior of which is fitted with a discharge channel (5) whose one end is provided with actuating means (6) for actuating the dispensing valve (3), and means (7, 8, 9) being provided for moving the discharge channel (5) towards the dispensing valve (3) in order to actuate the dispensing valve (3) via the actuating means (6), said means (7, 8, 9) for moving the discharge channel (5) comprising at least one cam (7) slewable about an axis running perpendicular to the axis of the dispensing valve (3), at least one pressure surface (8), which is in contact with the outer wall of the discharge channel (5) and is essentially radial relative thereto, the cam (7) moving on and exerting pressure on said pressure surface if the cam is swivelled towards the interior of the cap body (4), and at least one actuating button (9) provided on the lateral surface of the cap body (4) in order to swivel the cam (7), **characterised in that** the discharge channel (5) is connected via at least one spring unit (14) to a mounting ring (13) which, in turn, is connected to the cap body (4), said spring unit (14) being provided in order to return the discharge channel (5) to its initial position when no pressure is exerted on the pressure surface (8).

2. Spray cap (1) according to claim 1, **characterised in that** each cam (7) features two panels (10), which are essentially parallel to one another and are disposed one on each side of the discharge channel (5).

3. Spray cap (1) according to claim 1, **characterised in that** the pressure surface (8) surrounds the discharge channel (5) in the manner of a platform, the area which is perpendicular to the rotary axis of the cam (7) and on which the cam (7) can exert pressure being of convex configuration relative to the pressurized container (2).

4. Spray cap (1) according to claim 1, **characterised in that** the mounting ring (13) features bearings (15) for slewable support of the cams (7).

5. Spray cap (1) according to claim 1, **characterised in that** the actuating means (6) for actuating the dispensing valve (3) is configured as a dilated end (20) of the discharge channel (5) and surrounds a projecting end portion (21) of the dispensing valve (3).

6. Spray cap (I) according to claim 1, **characterised in that** the actuating means (6) for actuating the dispensing valve (3) is configured as a cylindrical end portion (22) of the discharge channel (5) and engages a recessed end portion of a dispensing valve (3).

7. Spray cap (1) according to any one of the claims I to 6, **characterised in that** a removable protective cap (16) is provided, which can be snapped onto the pressurized container (2), the mounting ring (13) or the cap body (4) in order to cover the discharge channel (5) and the actuating button(s) (9).

8. Spray cap (1) according to claim 7, **characterised in that** the protective cap (16) has a plug (18) for closing off the discharge channel (5).

## Revendications

1. Bouchon atomiseur (1) pour un récipient sous pression (2) pourvu d'une valve de distribution (3), le bouchon atomiseur (1) étant muni d'un corps de bouchon (4) à l'intérieur duquel est disposé un canal de sortie (5) dont une extrémité est munie de moyens d'actionnement (6) pour actionner la valve de distribution (5), et des moyens (7, 8, 9) étant prévus pour déplacer le canal de sortie (5) en direction de la valve de distribution (3) en vue d'actionner la valve de distribution (3) par le biais des moyens d'actionnement (6), les moyens (7, 8, 9) pour déplacer le canal de sortie (5) étant munis d'au moins une came (7) pouvant pivoter autour d'un axe disposé perpendiculairement à l'axe de la valve de distribution (3) et d'au moins une surface d'appui (8) disposée de façon essentiellement radiale sur la paroi externe du canal de sortie (5) et sur laquelle la came (7) roule en exerçant une pression lorsqu'elle est pivotée en direction de l'intérieur du corps de bouchon (4), au moins un bouton d'actionnement (9) étant prévu sur la surface latérale du corps de bouchon (4) afin de pouvoir faire pivoter la came (7), **caractérisé en ce que** le canal de sortie (5) est fixé à un anneau de fixation (13) par le biais d'au moins un élément ressort (14), lequel anneau de fixation est lui-même relié au corps de bouchon (4), l'élément ressort (14) étant prévu pour ramener le canal de sortie (5) dans sa position de départ lorsqu'aucune pression n'est exercée sur la surface d'appui (8).

2. Bouchon atomiseur (1) selon la revendication 1, **caractérisé en ce que** chaque came (7) est munie de deux plaques (10) disposées essentiellement parallèlement entre elles et qui sont disposées de part et d'autre du canal de sortie (5).

3. Bouchon atomiseur (1) selon la revendication 1, **caractérisé en ce que** la surface d'appui (8) entoure le canal de sortie (5) en formant une plateforme, la section située perpendiculairement à l'axe de pivotement de la came (7) et sur laquelle la came (7) peut exercer une pression étant cintrée en direction du récipient sous pression (2).

4. Bouchon atomiseur (1) selon la revendication 1, **caractérisé en ce que** l'anneau de fixation (13) est muni de paliers (15) pour loger de façon pivotante les cames (7).

5. Bouchon atomiseur (1) selon la revendication 1, **caractérisé en ce que** les moyens d'actionnement (6) pour actionner la valve de distribution (3) sont conçus sous la forme d'une extrémité s'élargissant (20) du canal de sortie (5) qui entoure une section terminale (21) saillante de la valve de distribution (3).

6. Bouchon atomiseur (1) selon la revendication 1, **caractérisé en ce que** les moyens d'actionnement (6) pour actionner la valve de distribution (3) sont conçus sous la forme d'une extrémité cylindrique (22) du canal de sortie (5) qui s'engage dans une extrémité en retrait de la valve de distribution (3).

7. Bouchon atomiseur (1) selon l'une des revendications 1 à 6, **caractérisé en ce qu'**il est prévu un capuchon de protection (16) amovible qui peut être enfilé sur le récipient sous pression (2), l'anneau de fixation (13) ou le corps de bouchon (4) afin de couvrir le canal de sortie (5) et le ou les bouton(s) d'actionnement (9).

8. Bouchon atomiseur (1) selon la revendication 7, **caractérisé en ce que** le capuchon de protection (16) est muni d'un bouchon (18) pour obturer le canal de sortie (5).
